# EUROPÄISCHE PATENTSCHRIFT

(11) **EP 2 604 844 B1**
(45) Veröffentlichungstag und Bekanntmachung des Hinweises auf die Patenterteilung: **24.08.2016**
(21) Anmeldenummer: 12007867.0
(22) Anmeldetag: 22.11.2012
(51) Int. Cl.: F02M 35/12

(54) **Fahrzeug mit Luftzuführleitung**
Vehicle with air supply conduit
Véhicule avec conduite d'amenée d'air

(30) Priorität: 12.12.2011 DE 102011120731
(43) Veröffentlichungstag der Anmeldung: 19.06.2013
(73) Patentinhaber: MAN Truck & Bus AG, 80995 München (DE)
(72) Erfinder: Tröbst, Steffen, 07646 Waldeck (DE)

(56) Entgegenhaltungen:
- EP-A1- 1 813 801
- EP-A2- 1 870 592
- DE-U1-202008 006 365
- US-A1- 2010 329 476
- US-A1- 2011 249 829

## Beschreibung

Die Erfindung betrifft ein Fahrzeug mit einer Luftzuführleitung die über eine Öffnung Frischluft aus der Umwelt zur Luftversorgung z. B. einer Kühlung oder einer Verbrennung, eines Antriebs und/oder Speicheraggregats zuführt, wobei die Luftzuführung einen Rohrabschnitt umfasst, der im Bereich eines einen Fahrgastraum zumindest bereichsweise umgebenden Fahrgastzellengehäuses befestigt ist.

Aus dem Stand der Technik ist beispielsweise aus DE 103 01 055 A1 eine akustische Verstärkung von Frequenzen mit großer Amplitutenschwankung bei einem System zur aktiven Geräuschunterdrückung bekannt. Dieses Verfahren verwendet elektronische Bauteile zur gezielten Unterdrückung von vorhandenen Geräuschen.

Die Offenlegungsschrift 199 22 216 A1 lehrt eine Schallübertragungsvorrichtung für ein Kraftfahrzeug, das eine Schallübertragung von dem Ansaugtrakt zu einem Fahrgastraum ausführt, wobei die Verbindung eine Querschnittsaufweitung aufweist um in einem bestimmten Frequenzband Resonanzen aufzuweisen. Hierbei wird aus einem Rohr des Ansaugtraktes eine in einem von diesem abgezweigten Rohr angeordnete Membran beeinflusst, welche gezielt auf den Innenraum eines Kraftfahrzeuges ausgerichtet ist. Dieses System funktioniert jedoch nicht bei einem turbogeladenen Verbrennungsmotor, da an der abgegriffenen Stelle bei einem Turbomotor keine ausreichenden Druckpulsationen mehr vorliegen. Diese Druckpulsationen werden durch den Turbo gedämpft bzw. geglättet.

Eine ähnliche Vorrichtung geht aus der Offenlegungsschrift DE 197 04 376 A1 hervor, die einen Luftfilteranordnung beschreibt, wobei eine akustische Verbindung von Luftfilter und Fahrgastzellen vorgesehen ist. Diese Ausführung ist ebenfalls nicht bei einer Turbogeladenen Verbrennungskraftmaschine einsetzbar. Auch gibt diese Vorrichtung keine Geräuschbeeinflussung an die Umwelt weiter.

EP 1 813 801 A1 beschreibt eine Anordnung eines Luftfilterbehälters, der in einem Einlasspfad, der zwischen einer Außenluft-Einlassöffnung und einem Einlasskanal eines Motors angeordnet ist. Der Luftfilterbehälter umfasst einen akustischen Wandler, dessen generierte Schallwellen sich mit den im Luftfilterbehälter auftretenden Schallwellen überlagern. Diese gebildeten überlagerten Schallwellen werden durch eine stromauf des Luftfilterbehälters abzweigendes Rohr zum Fahrzeuginnenraum gelenkt.

Es wurde von dem Erfinder erkannt, dass es grundsätzlich wünschenswert ist, Geräusche resultierend aus der Druckpulsation im Ansaugtrakt in den Innenraum des Fahrzeugs zu übertragen, um dem Fahrer eine authentische Rückmeldung über den Lastzustand des Motors zu geben oder eine bestimmte Geräuschkulisse zu erzeugen. Die Akzeptanz des Fahrers über das Motorengeräusch ist beeinträchtigt, wenn eine gewisse Diskrepanz zwischen dem innerhalb der Fahrgastzelle wahrgenommenen Geräusches des Motors und dem Geräusch des Motors außerhalb der Fahrgastzelle besteht. Der Fahrer ist damit irritiert wenn der Motor außerhalb der Fahrgastzelle wesentlich leiser ist als im Fahrzeug selbst. Ferner erfordert eine Akzeptanz des Motorgeräuschs durch den Fahrer eine gewisse Authentizität des Motorgeräuschs.

Der Erfindung liegt die Aufgabe zugrunde, ein Fahrzeug mit einer Luftzuführleitung mit den Merkmalen des Oberbegriffs den Anspruches 1 oder 15 derart weiterzubilden, dass der Fahrer sowohl ein authentisches Motorengeräusch, als auch dieses Motorengeräusch trotz Einsatz eines Turbolader auf einfache und effektive Weise einheitlich innerhalb der Fahrgastzelle und außerhalb der Fahrgastzelle wahrnehmen kann. Hierbei kann durchaus eine gewisse Lautstärkendifferenz zwischen innerhalb und außerhalb der Fahrgastzelle von dem Motorengeräusch bestehen, jedoch ist der Klang seiner Art nach sehr ähnlich und insbesondere identisch.

Diese Aufgabe wird durch die Merkmale des Anspruches 1 gelöst. Vorteilhafte Weiterbildungen der Erfindung ergeben sich aus den Unteransprüchen 2 bis 14.

Als Kern der Erfindung wird es angesehen, dass der Rohrabschnitt mit einer Schalleinbringeinheit rückverbunden ist, die zumindest temporär einen Schall in den Rohrabschnitt einleitet, wobei die Schalleinbringeinheit mit einem Übertragungsmittel verbunden ist und über das Übertragungsmittel die Schalleinbringeinheit durch Signale ansteuerbar und/oder anregbar ist, wobei der Rohrabschnitt zur Umwelt und zum Fahrgastraum derart akustisch gekoppelt ist, dass der durch die Schalleinbringeinheit in den Rohräbschnitt eingebrachte Schall zur Umwelt und zum Fahrgastraum einkoppel- und/oder einstrahlbar ist. Damit wird eine Zuführleitung eines Fahrzeuges die mit einer Schalleinbringeinheit verbunden ist als Resonanzkörper verwendet, insbesondere wird der Rohrabschnitt selbst als Resonanzkörper verwendet. Dadurch dass der Rohrabschnitt bzw. dieser Resonanzkörper sowohl mit der Fahrgastzelle bzw. dem Fahrgastraum durch z. B. dessen Anbindung mit diesem akustisch gekoppelt ist und auf der anderen Seite der Rohrabschnitt durch seine Öffnung zur Umwelt auch zu dieser akustisch gekoppelt ist, wird der dort erzeugte Klang bzw. das beeinflusste Geräusch durch den Rohrabschnitt gleichartig in die Umwelt und in den Fahrgastraum eingestrahlt. Diese Maßnahme ist einfach konstruktiv ausführbar und birgt eine hohe Effizienz um eine hohe Akzeptanz beim Fahrer zu erreichen, da das Geräusch innerhalb wie außerhalb des Fahrzeugs ähnlich klingt und der Klang auf einfache Weise authentisch wirkt.

Um die Akzeptanz des Fahrers für die Geräuschcharakteristik seines Fahrzeugs zu steigern, ist es erfindungsgemäß vorgesehen, den linear bewerteten Schalldruck innerhalb der Fahrgastzelle und in der Umwelt bei einem Meter Abstand von der Öffnung derart auszulegen, dass dieser gleich ist oder maximal um 3 dB versetzt ist.

In einer vorteilhaften Weiterbildung der Erfindung dient die in der Luftzuführleitung zugeführte Frischluft einem Verbrennungsmotor wobei vorzugsweise nach dem Rohrabschnitt und vor dem Motor wenigstens ein Verdichter einer Abgasturbo- und/oder Kompressoreinheit angeordnet ist, der von der Frischluft durchlaufen wird. Insbesondere bei Fahrzeugen die einen Abgasturbolader oder eine Kompressoreinheit umfassen, wird durch die Vergleichmäßigung der Druckpulsationen der Ansaugluft die typische Geräuschcharakteristik des Motors stark für das subjektive Empfinden des Fahrers negativ beeinträchtigt. Damit lässt sich insbesondere bei mit Abgasturboladern oder Kompressoreinheiten versehenen Fahrzeugen durch die Verwendung des Rohrabschnittes als Resonanzkörper sowohl für die Umwelt als auch für das Geräusch des Fahrgastraumes eine verstärkte positive Beeinflussung des Geräuschempfindens erreichen.

In einer bevorzugten Ausführungsform wird das Signal und/oder die Anregung der Schalleinbringeinheit zumindest teilweise abhängig von, von der Brennkraftmaschine erzeugten Körperschallanteilen beeinflusst, wobei die Körperschallanteile an der Brennkraftmaschine und/oder an einer mit der Brennkraftmaschine akustisch wirkverbundenen Komponente abnehmbar sind. Beispielsweise erfolgt die Ansteuerung unter der Anregung der Schalleinbringeinheit bzw. das Signal zumindest teilweise mechanisch, wobei Übertragungsmittel wie z. B. eine Rohr- oder Stabverbindung, die an einem ersten Endbereich mit der Brennkraftmaschine und/oder an einer mit einer Brennkraftmaschine verbundenen Komponente verbunden ist und an einem zweiten Endbereich mit der Schalleinbringeinheit verbunden ist. Insbesondere kann die Rohrverbindung mit Ihrem zweiten Endbereich eine Membran aufweisen oder ein anderweitiges flexibles Element, das den Innenraum der Rohrverbindung zum Innenraum des Rohrabschnittes trennt. Damit wirkt das Ende der Rohrverbindung ähnlich einem Lautsprecher oder Schallwandler, der als Schalleinbringeinheit ein Geräusch in den Rohrabschnitt einbringt und der Rohrabschnitt wiederum als Resonanzkörper das Geräusch sowohl in die Fahrgastzelle als auch an die Umwelt des Fahrzeuges gleichartig abgibt.

Alternativ oder zusätzlich zu einer mechanischen Ausbildung der Schalleinbringeinheit kann diese auch zumindest teilweise elektrisch und/oder elektronisch erfolgen, beispielsweise wird die Ansteuerung und/oder die Anregung der Schalleinbringeinheit vorzugsweise über ein Übertragungsmittel, das als stromleitendes Element ausgebildet ist übertragen werden wobei ein Stromsignal an eine als Lautsprecher oder Schallwandler ausgebildete Schalleinbringeinheit transportiert wird und wiederum die Geräuschentwicklung innerhalb des Rohrabschnittes verändert und das dort erzeugte Geräusch über den Resonanzkörperaspekt des Rohrabschnittes zur Umwelt gleichartig zum Fahrgastraum abgibt.

Eine besonders vorteilhafte und authentische Geräuschbeeinflussung innerhalb des Rohrabschnittes der Schalleinbringeinheit lässt sich dadurch erreichen, dass das Signal von einem Mikrophon oder Tonabnehmer im Bereich der Brennkraftmaschine abgegriffen wird und vorzugsweise vor dem Erreichen der Schalleinbringeinheit durch eine Modifikationsvorrichtung modifizierbar ist. Durch die Modifikationsvorrichtung kann in Abhängigkeit des Signals und/oder in Abhängigkeit von wenigstens einer weiteren Inputinformation eine Modifikation des Signals ausführbar sein, vorzugsweise sind Fahrzeugbetriebs-, Fahrerwunsch- und/oder Ortsinformationen als Inputinformation verwendbar. Beispielsweise wird dem von einem Tonabnehmer an der Brennkraftmaschine abgegriffenen Signal eine Modifikation aufgeprägt um abhängig vom Fahrerwunsch und/oder anhängig von einer Ortsinformation das Signal zu verändern. Beispielsweise erkennt ein GPS-Gerät als Ortsinformation, dass es sich innerhalb einer geschlossenen Ortschaft befindet und wirkt damit derart auf das Signal ein, dass dieses einen geringeren Geräuschpegel durch die Beeinflussung der Schalleinbringeinheit im Rohrabschnitt und damit im Resonanzkörper erzeugt.

Andererseits kann ein bestimmter Fahrerwunsch wie z. B. Vollgas oder Kickdown oder ein bestimmter Fahrzeugbetriebszustand wie beispielsweise das Betreiben der Brennkraftmaschine in einem oberen Drehzahlbereich eine Modifikation des Signals zufolge haben, dass das Signal die Schalleinbringeinheit derart beeinflusst, dass das resultierende Geräusch ausgehend von der Schalleinbringeinheit und dem Rohrabschnitt (Resonanzkörper) einen höheren und/oder kraftvolleren "Klang" aufweist, um dem Fahrer nach deutlicheres "Feedback" über den Lastzustand der Brennkraftmaschine zu geben.

Ebenfalls kann eine zeitweise höhere Lautstärke des in der Fahrgastzelle und in der Umwelt wahrnehmbaren Motorengeräusches die durch die oben beschriebenen Fahrzeugbetriebs- oder Fahrerwunschinformationen steuerbar sind, die Umwelt des Fahrzeugs vor dessen höherer Beschleunigung warnen und damit die passive Sicherheit des Straßenverkehrs erhöhen.

Durch die Modifikation wird ermöglicht für definierte Betriebsphasen des Fahrzeugs eine geringere Motorgeräuschabstrahlung (z.B. Autobahnfahrt in normalen Geschwindigkeitsbereich / Konstantfahrt) und für weitere Betriebsphasen eine höhere Motorgeräuschabstrahlung (z.B. Überholmanöver, Beschleunigung, geringe Geschwindigkeit in verkehrsberuhigten Bereichen und/oder Rückwärtsfahrt) zu erwirken.

Vorzugsweise erfolgt die mittels einer Fourieranalyse mit einem Frequenzabstand von < 4 Hz, wobei der Schalldruckpegel mit einer konstante von < 0,125 Sekunden ermittelbar ist. Insbesondere bei Berücksichtigung der hier beschriebenen definierten Grenze der Abweichungen von Umwelt und Innenraumgeräusch wird die Akzeptanz des Bedieners des Fahrzeugs bezüglich des Motorgeräusches positiv beeinflusst. dest einen Teil des Schutzelementes bildet. In einer besonders bevorzugten Ausführungsform wird die überwiegende (> 20 %) Fläche des elastischer und damit schwächer ausgebildeten ersten Bereiches des Rohrabschnittes von dem Fahrgastzellengehäuse von mechanischen Einflüssen wie z. B. Steinschlag geschützt.

Um eine besonders vorteilhafte Geräuschabstrahlung zur Umwelt zu erreichen, ist es vorteilhaft, wenn die Öffnung des Rohrabschnittes zur Umwelt wenigstens einen runden und/oder ovalen Querschnitt aufweist und/oder alternativ zusätzlich der Rohrabschnitt im Bereich der Schalleinbringvorrichtung einen Strömungsquerschnitt von wenigstens 10 cm², bevorzugt von wenigstens 20 cm², besonders bevorzugt von wenigstens 30 cm² aufweist. Der Rohrabschnitt in dem Teilabschnitt der die Schalleinbringvorrichtung umfasst und damit einen Resonanzkörper bildet, soll einen Volumenbereich von wenigstens 2000 cm³, vorzugsweise von wenigstens 3500 cm³, besonders bevorzugt von wenigstens 4500 cm³ aufweisen, wobei der Volumenbereich dadurch begrenzt ist, dass innerhalb dessen keine Querschnittsverengungen von mehr als 15 % erfolgt. Damit ist der Volumenbereich quasi als der Resonanzkörper ohne wesentliche Einschnürungen als ein Volumenraum definiert.

In einer weiteren vorteilhaften Ausführungsform ist der Rohrabschnitt zumindest bereichsweise mit einem Schwingeinflussbereich versehen, der eine Mantelfläche und eine Schwingeinflussfläche umfasst, wobei Mantelfläche und Schwingeinflussfläche unterschiedliche Elastizitäten aufweisen. Durch derartige Schwingeinflussbereiche kann das Schwingverhalten des gesamten Rohrabschnittes sowohl bei aktivierter als auch bei deaktivierter Schalleinbringeinheit gezielt beeinflusst werden. Mit anderen Worten dient der Schwingeinflussbereich der gezielten Veränderung des Resonanzkörpers und damit der Schallabstrahlcharakteristik des Rohrabschnittes. Weitere Informationen zu einer erfindungsgemäßen Ausgestaltung der Schwingeinflussflächen an dem Rohrabschnitt gehen aus der deutschen Patentanmeldung mit der Anmeldenummer 10 2011 112 157.2 hervor, dort sind diese Schwingeinflussbereiche an einer Ölwanne beschrieben. Im erfindungsgemäßen Zusammenhang sind diese Schwingeinflussbereiche als Bestandteil des vorzugsweise aus Kunststoff gefertigten Rohrabschnittes zueigen. Auf die Eigenschaften, Wirkungen und Dimeonsionierungen wird vollumfänglich auf den Inhalt der deutschen Patentanmeldung mit der Anmeldenummer 10 2011 112 157.2 Bezug genommen.

Alternativ oder zusätzlich kann der Rohrabschnitt mit einer Rippenstruktur versehen sein, die vorzugsweise zumindest bereichsweise an der Außenseite des Rohrabschnittes angeordnet ist. Die Rippenstruktur ist derart ausgebildet ist, dass sie im Nahfeld ein Auslöschen von Schall erwirkt. Hierbei wird vollumfänglich Bezug genommen auf die Rippenstruktur und deren Wirkung sowie deren Beschaffenheit aus der deutschen Patentanmeldung mit der Anmeldenummer 10 2011 112 313.3. Durch die Rippenstruktur kann die Resonanzwirkung des Rohrabschnittes gezielt verändert werden. Beispielsweise wird an definierten Flächenabschnitten des Rohrabschnittes eine Rippenstruktur vorgesehen und an weiteren Flächenabschnitten nicht.

Neben den Vorrichtungsaspekten zielt die Erfindung auch auf ein Verfahren zur Beeinflussung der Schallabstrahlung eines Fahrzeugs ab, wobei dessen Antriebs- und/oder Speichereinheit mit Frischluft versorgt wird und im Bereich eines Fahrgastzellengehäuses ein Rohrabschnitt zur Förderung der Frischluft angeordnet ist. Hierbei wird der Rohrabschnitt mit einer Schalleinbringeinheit wirkverbunden, die zumindest temporär einen Schall in den Rohrabschnitt einleitet wobei die Schalleinbringeinheit mit einem Übertragungsmittel verbunden ist und über das Übertragungsmittel die Schalleinbringeinheit ansteuerbar und/oder anregbar ist. Hierbei ist der Rohrabschnitt zur Umwelt und zum Fahrgastraum derart akustisch gekoppelt, dass der durch die Schalleinbringeinheit in den Rohrabschnitt eingebrachte Schall sowohl zur Umwelt als auch in den Fahrgastraum einkoppelbar bzw. abstrahlbar ist. Ferner sieht das Verfahren vor, dass das Signal zur Steuerung der Schalleinbringeinheit mechanisch und/oder elektrisch/elektronisch von einem Motorbauteil oder einem motornahen Bauteil abgegriffen und/oder modifiziert wird.

Die Erfindung ist anhand von Ausführungsbeispielen in den Zeichnungsfiguren näher erläutert.

Diese zeigen:
- Fig.1:: eine schematische Darstellung eines Fahrzeugs mit einer Luftzuführung gemäß des Erfindungsgegenstandes;
- Fig. 2:: eine schematische vergrößerte Darstellung des Fahrzeugs gemäß 1;
- Fig. 3:: eine schematische Darstellung einer alternativen Ausführungsform des in Fig. 2 dargestellten erfindungsgemäßen Fahrzeugs;
- Fig. 4:: eine schematische Detaildarstellung im Vollschnitt eines Klangeinflussbereiches gemäß Detail IV aus Zeichnungsfigur 3;
- Fig. 5:: eine schematische Vollschnittdarstellung im Querschnitt des Rohrabschnittes mit einer Rippenstruktur;
- Fig. 6:: eine schematische Draufsicht auf eine in Zeichnungsfigur 5 dargestellte Rippenstruktur des Rohrabschnittes.

In den Zeichnungsfiguren ist das erfindungsgemäße Konzept anhand einer bevorzugten Ausführungsform an einer Sattelzugmaschine dargestellt. Grundsätzlich kann der Erfindungsgegenstand auch an einem LKW, Panzer, Schlepper, Baumaschinen und/oder sonstigen On- oder Offroadfahrzeugen verwendet werden. Insbesondere für Nutzfahrzeuge eignet sich dieses Konzept der Luftzuführung. In Zeichnungsfigur 1 wird eine Luftzuführleitung 1 dargestellt, die über eine Öffnung 2 Frischluft aus der Umwelt zur Luftversorgung eines Antriebs- und/oder Speicheraggregats, hier als Motor 3 dargestellt, zuführt. Die Luftzuführleitung 1 umfasst hierbei einen Rohrabschnitt 4 der im Bereich eines einen Fahrgastraum 5 umgebenden Fahrgastgehäuses 6 befestigt ist. Das erfindungsgemäße Fahrzeug weist eine Schalleinbringeinheit 7 auf, die mit dem Rohrabschnitt 4 wirkverbunden ist und die zumindest temporär einen Schall in den Rohrabschnitt 4 einleitet. Ferner ist die Schalleinbringeinheit 7 mit einem Übertragungsmittel 8 verbunden ist und über das Übertragungsmittel 8 die Schalleinbringeinheit 7 durch Signale ansteuerbar oder anregbar ist, so dass abhängig von der Beschaffenheit der Signale der in den Rohrabschnitt 4 eingebrachte Schall variiert. Überdies ist der Rohrabschnitt 4 zur Umwelt und gleichzeitig zum Fahrgastraum 5 derart akustisch gekoppelt, dass der durch die Schalleinbringeinheit 7 in den Rohrabschnitt 4 eingebrachte Schall in die Umwelt und gleichzeitig in den Fahrgastraum 5 eingekoppelt wird.

Das dargestellte Fahrzeug ist als Sattelzugmaschine ausgebildet und umfasst einen Verbrennungsmotor 3 wobei die Frischluft die durch den Rohrabschnitt 4 zugeführt wird, durch einen Verdichterbereich 9 eines Abgasturboladers 10 geführt und aufgeladen wird wobei die aufgeladene Frischluft dem Motor 3 zugeleitet wird. Nach dem Verbrennungsprozess gelangt das Abgas über eine Abgasleitung 11a (Krümmer) zu einem Turbinenbereich 12 des Abgasturboladers 10 und von dort über die Abgasleitung 11 b in ein Abgasnachbehandlungssystem 13 und schließlich über eine Öffnung 14 in die Umwelt. Der Verdichter 9 ist über eine Welle mit der Turbinenbereich 12 verbunden und bildet zusammen den Abgasturbolader 10. Das Abgasnachbehandlungssystem 13 umfasst einen oder mehrere Katalysatoren und dient der Reinigung des Verbrennungsgases.

Anstelle eines Abgasturboladers 10 kann auch eine nicht über den Abgasdruck angetriebene Kompressoreinheit (nicht dargestellt) zwischen dem Rohrabschnitt 4 und dem Motor 3 angeordnet sein.

In der in Zeichnungsfigur 2 dargestellten Ausführungsform wird das Signal zur Ansteuerung der Schalleinbringeinheit 7 zumindest teilweise ausgehend durch von der Brennkraftmaschine erzeugten Körperschallanteilen in Abhängigkeit gesetzt. Diese Körperschallanteile können an der Brennkraftmaschine selbst und/oder an einer mit der Brennkraftmaschine akustisch wirkverbundenen Komponente abgenommen werden. Gemäß Zeichnungsfigur 2 erfolgt die Ansteuerung und/oder Anregung der Schalleinbringeinheit 7 mechanisch, wobei das Übertragungsmittel 8 als Rohr- oder Stabverbindung ausgebildet ist, die an einem ersten Endbereich 15 an dem Motor 3 und an einem dem ersten Endbereich 15 gegenüberliegenden zweiten Endbereich 16 mit der Schalleinbringeinheit 7 verbunden ist. Dabei ist der zweite Endbereich 16 mit einer Membrane oder einem flexiblen Element (nicht dargestellt) zu versehen, durch die bzw. durch das der Innenraum der Rohrverbindung zum Innenraum 17 des Rohrabschnittes 4 räumlich getrennt wird.

Der Rohrabschnitt 4 ist unmittelbar in der Zeichnungsfigur über zwei Ankoppelelemente 18, 18' mit dem Fahrgastzellengehäuse 6 akustisch leitend verbunden. Das Ankoppelelement 18, 18' weist hierbei eine Eigenfrequenz im Bereich von 10 bis 150 Hz auf. Die Ankoppelelemente 18, 18' sind beispielsweise als hülsenartige Gummipuffer ausgebildet, durch deren zentrale Bohrung Fixiermittel 19, 19' , durchgeführt werden, wobei die Fixiermittel 19, 19' die mechanische Fixierung bzw. Befestigung des Rohrabschnittes 4 mit dem Fahrgastzellengehäuse 6 gewährleisten. Die Ankoppelelemente 18, 18' dienen vielmehr der gewünschten akustischen Verbindung und der Leitung des Schalls ausgehend von dem Rohrabschnitt 4 zu dem Fahrgastzellengehäuses 6. In einer weiteren vorteilhaften Ausführungsform ist das Übertragungsmittel 8 in wenigstens eines der Ankoppelelemente 18, 18' integriert.

In der dargestellten Ausführung ist der Rohrabschnitt 4 am hinteren Ende des Fahrgastzellengehäuses 6 parallel zu diesem angeordnet. Dabei bildet der Rohrabschnitt 4 mit dem Fahrgastzellengehäuses 6 eine Projektionsfläche 20 die wenigstens 100 cm² beträgt. Ferner sind die wenigstens zwei dem Rohrabschnitt 4 mit dem Fahrgastzellengehäuse 6 akustisch verbindenden Ankoppelelemente 18, 18' voneinander beabstandet angeordnet, wobei der Abstand 21 wenigstens 20 cm umfasst.

Alternativ oder zusätzlich zu der mechanischen Übertragung des Körperschalls von dem Motor 3 zu der Schalleinbringeinheit 7 kann dies auch elektrisch und/oder elektronisch erfolgen, vgl. Figur 3. Das Übertragungsmittel 8 ist hierbei vorzugsweise als stromleitendes Element ausgebildet, das ein Stromsignal an eine als Lautsprecher- oder Schallwandler ausgebildete Schalleinbringeinheit 7 transportiert. In diesem Fall wird der Körperschall des Motors 3 oder einer mit dem Motor 3 wirkverbundenen Komponente durch ein Mikrophon und/oder einem Tonabnehmer abgegriffen. In einer weiterführenden Ausführungsform gemäß Zeichnungsfigur 3 wird das Signal von einem Mikrophon oder Tonabnehmer als Körperschallaufnehmer 22 am Motor 3 abgegriffen und von dem Übertragungsmittel 8 vor dem Erreichen der Schalleinbringeinheit 7 durch eine Modifikationsvorrichtung 23 durchgeführt. Das Signal wird innerhalb der Modifikationsvorrichtung 23 modifiziert, wobei durch die Modifikationsvorrichtung 23 in Abhängigkeit des Signals und/oder in Abhängigkeit von wenigstens einer weiteren Inputinformation 24, 24' eine Modifikation des Signals ausführbar ist. Als Inputinformation 24, 24' können Fahrzeugbetriebs-, Fahrerwunsch- und/oder Ortsinformationen (GPS, Galileo oder von diesen abgeleitete Informationen wie z. B. Geschwindigkeitsbeschränkungen) dienen, die in Abhängigkeit von den jeweiligen Werten/Informationen das Signal zur Schalleinbringeinheit 7 weitergeleiten und damit die Geräuschentwicklung innerhalb des Rohrabschnittes 4 und schließlich innerhalb des Fahrgastzellengehäuses 6 beeinflussen.

Da der Rohrabschnitt 4 in seiner hinter dem Fahrgastzellengehäuse 6 angeordneten Lage nicht an allen seiner Seiten den gleichen mechanischen Schutz benötigt, da an der zum Fahrgastzellengehäuse 6 weisenden Seite das Fahrgastzellengehäuse 6 selbst als mechanischer Schutz wirkt, ist es von Vorteil, wenn der Rohrabschnitt 4 in erste und zweite Bereiche mit unterschiedlicher Elastizität ausgebildet ist, wobei die Wandstärke des Rohrabschnittes 4 im ersten Bereich geringer und/oder weniger mit Versteifungselementen versehen ist als der zweite Bereich. Der zweite Bereich ist dabei im Wesentlichen an der gegenüberliegenden Seite innerhalb einer Querschnittsebene die senkrecht zur Längsachse 25 eines länglichen ausgebildeten Rohrabschnittes 4 verläuft angeordnet. Besonders bevorzugt bildet die Längsachse 25 gleichzeitig die Hauptströmrichtung 26 der Frischluft innerhalb des Rohrabschnittes 4.

Die elastischen und weniger elastischen Bereiche des Rohrabschnittes 4 tragen darüber hinaus zu dem Schallabstrahlverhalten und damit zur Geräuschentwicklung und Geräuschmodifikation des Rohrabschnittes 4 bei. Die elastischeren und z.B. mechanisch schwächer ausgebildeten Bereiche des Rohrabschnittes 4 können vorzugsweise durch ein Schutzelement 27 das im Wesentlichen wie ein Schild wirkt überdeckt bzw. geschützt sein. In der dargestellten Ausführungsform kann das Fahrgastzellengehäuse 6 als Schutzelement 27 für den zu dem Fahrgastzellengehäuse 6 weisenden Bereich des Rohrabschnittes 4 dienen. Damit eignet sich insbesondere die zum Fahrgastzellengehäuse 6 weisende Seite des Rohrabschnittes 4 im Endmontagezustand des Rohrabschnittes 4 zur Veränderung und/oder akustischen "Justage" des Rohrabschnittes 4. Die Öffnung 2 des Rohrabschnittes 4 zur Umwelt ist rund und oval ausgebildet.

Der Rohrabschnitt 4 weist im Bereich der Schalleinbringeinheit 7 einen Frischluftströmungsquerschnitt 28 von wenigstens 10 cm² auf.

Die Schalleinbringeinheit 7 umfasst ein Volumenbereich von wenigstens 2.000 cm³ auf, wobei der Volumenbereich dadurch begrenzt und definiert ist, dass innerhalb dessen keine Querschnittsverengung von mehr als 15 % erfolgt. Damit soll der mit der Schalleinbringeinheit 7 in Verbindung stehende Raum und damit der Resonanzkörper des Rohrabschnittes 4 abgegrenzt werden.

In Zeichnungsfigur 3 wird mit Detail IV ein Schwingeinflussbereich 29 dargestellt, der eine Mantelfläche 30 und eine Schwingeinflussfläche 31 aufweist, wobei die Mantelfläche 30 und die Schwingeinflussfläche 31 unterschiedliche Elastizitäten aufweisen und/oder derart miteinander gekoppelt sind, dass sie unterschiedlich Schwingen können. In Zeichnungsfigur 4 ist das Detail IV aus Figur 3 im Schnitt vergrößert dargestellt, wobei erkennbar ist, dass die Mantelfläche 30 mit einer diese versteifende Versteifungsrippen 32 versehen ist, wohin gegen die Schwingeinflussfläche 31 keine Versteifungsrippen 32 aufweist und damit eine höhere Elastizität und damit eine anderes Schwingverhalten als die angrenzende Mantelfläche 30 besitzt. In der dargestellten Ausführungsform ist der Schwingeinflussbereich 29 nach Art eines Topfes ausgebildet wobei die angrenzende Mantelfläche 30, 30', 30", die Mantelfläche des Topfs und die Schwingeinflussfläche 31 den Topfboden bildet.

Der Schwingeinflussbereich 29 ist im Bereich zwischen dem Fahrgastzellengehäuse 6 und dem Rohrabschnitt 4 angeordnet. An diesem Einbauort wird der ggf. teilweise in seiner Materialstärke geschwächte Schwingeinflussbereich 29 des Rohrabschnittes 4 vor mechanischen Einflüssen durch das Schutzelement 27, hier in Form des Fahrgastzellengehäuses 6, auf einfache Weise geschützt werden.

Eine weitere vorteilhafte Maßnahme ist es, wenn an dem Rohrabschnitt 4 zumindest bereichsweise an seiner Außenseite eine Schall im Nahfeld auslöschende Rippenstruktur 33 angeordnet wird, vgl. Figuren 5 und 6. Eine derartige Rippenstruktur 33 funktioniert wie in der Deutschen Patentanmeldung mit der Anmeldenummer 10 2011 112 313.3 dargelegt, auf den Inhalt dieser Anmeldung wird hiermit vollumfänglich Bezug genommen, insbesondere wird auf die Ausgestaltung und Beschreibung der Wirkungsweise der Rippenstruktur 33 und der Kammern 34 Bezug genommen. In Zeichnungsfigur 6 ist die Rippenstruktur 33 vergrößert dargestellt. Hierbei ist es wesentlich, dass die Rippen 39 bzw. die von diesen gebildeten Kammern 34 derart zueinander unregelmäßig ausgebildet sind, dass der durch den Boden der einzelnen Rippenbereiche bzw. der Kammern 34 abgestrahlte Schall derart beeinflusst/eingestellt wird, dass sich dieser im Wesentlichen mit dem in den benachbarten Kammern 34 generierten Schall aufhebt oder zumindest reduziert. Die Rippen 39 sind derart relativ zu dem als Grundkörper zu verstehenden Rohrabschnitt 4 angeordnet und dimensioniert, dass nur eine geringfügige Versteifung des Grundkörpers bzw. des Rohrabschnittes einhergeht, so dass das Bauteil trotz der Rippen 39 eine Eigenfrequenz von 200 bis 1000 Hz aufweist.

Die maximale Längserstreckung 36 der Kammern 34 des Bauteils beträgt maximal 95 mm und minimal 5 mm. Innerhalb dieses Wertebereichs für die maximale Längserstreckung 36 der Kammern 34 ist die Schallreduktion im Nahbereich unter Berücksichtigung der Wandstärke 37 günstig. Vorzugsweise ist dieser Wertebereich auf mindestens 70 %, vorzugsweise auf sämtliche Kammern 34 des Rohrabschnitts 4 zutreffend. Eine weitere Steigerung der erfindungsgemäßen Nahfeldschallreduktion ist durch den engeren Wertebereich für die maximale Längserstreckung 36von maximal 50 mm und minimal 10 mm gegeben. Die maximale Längserstreckung 36 ist hierbei die maximale Länge innerhalb einer Kammer 34.

Die Rippenhöhe 38 plus Kammerbodendicke 35 ist im Verhältnis zu der Kammerbodendicke 35 kleiner 4:1, vorzugsweise kleiner oder gleich 3,5:1,0 besonders bevorzugt kleiner oder gleich 3:1 ist. Als Kammerbodendicke 35 kann bspw. die Materialstärke des Rohrabschnitts 4 ohne Rippen 34 herangezogen werden. Die Wandstärke 37 ist kleiner oder gleich der Kammerbodendicke 35 und/oder kleiner oder gleich der Rippenhöhe 38.

**BEZUGSZEICHENLISTE**

| | | | |
|---|---|---|---|
| 1 | Luftzuführung | 26 | Hauptströmrichtung |
| 2 | Öffnung v. 1 | 27 | Schutzelement |
| 3 | Motor | 28 | Frischluftströmungsquerschnitt |
| 4 | Rohrabschnitt | 29 | Schwingeinflussbereich |
| 5 | Fahrgastraum | 30 | Mantelfläche |
| 6 | Fahrgastzellengehäuse | 31 | Schwingeinflussfläche |
| 7 | Schalleinbringeinheit | 32 | Verstreifungsrippen |
| 8 | Übertragungsmittel | 33 | Rippenstruktur |
| 9 | Verdichterbereich | 34 | Kammer |
| 10 | Abgasturbolader | 35 | Kammerbodendicke |
| 11a,11b | Abgasleitung | 36 | Längserstreckung |
| 12 | Turbinenbereich v. 10 | 37 | Wandstärke |
| 13 | Abgasnachbehandlungssys. | 38 | Rippenhöhe |
| 14 | Öffnung v. 13 | 39 | Rippen |
| 15 | Endbereich v. 8 | | |
| 16 | Endbereich v. 8 | | |
| 17 | Innenraum | | |
| 18,18' | Ankoppelelement | | |
| 19,19' | Fixiermittel | | |
| 20 | Projektionsfläche v. 4 auf 6 | | |
| 21 | Abstand zw. 18,18' | | |
| 22 | Körperschallaufnehmer | | |
| 23 | Modifikationsvorrichtung | | |
| 24,24' | Inputinformation | | |
| 25 | Längsachse v. 4 | | |

## Patentansprüche

1. Fahrzeug mit einer Luftzuführleitung (1) die über eine Öffnung (2) Frischluft aus der Umwelt zur Luftversorgung eines Antriebs- und/oder Speicheraggregats, insbesondere einem Motor (3) zuführt wobei die Luftzuführleitung (1) einen Rohrabschnitt (4) umfasst, der im Bereich eines einen Fahrgastraum (5) zumindest bereichsweise umgebenden Fahrgastzellengehäuses (6) befestigt ist, wobei der Rohrabschnitt (4) mit einer Schalleinbringeinheit (7) wirkverbunden ist, die zumindest temporär einen Schall in den Rohrabschnitt (4) einleitet wobei die Schalleinbringeinheit (7) mit einem Übertragungsmittel (8) verbunden ist und über das Übertragungsmittel (8) die Schalleinbringeinheit (7) durch Signale ansteuerbar und/oder anregbar ist wobei der Rohrabschnitt (4) zur Umwelt und zum Fahrgastraum (5) derart akustisch gekoppelt ist, dass der durch die Schalleinbringeinheit (7) in den Rohrabschnitt (4) eingebrachten Schall zur Umwelt und in den Fahrgastraum (5) einkoppelt und/oder einstrahlt **dadurch gekennzeichnet, dass** der linear bewertete Schalldruck innerhalb des Fahrgastraumes (6) und der linear bewertete Schalldruck in der Umwelt bei 1 m Abstand von der Öffnung (2) gleich ist oder maximal um 3 dB abweicht.

2. Fahrzeug mit Luftzuführleitung (1) nach Anspruch 1, **dadurch gekennzeichnet, dass** die Frischluft zumindest teilweise einem Verbrennungsmotor zur Verbrennung zugeführt wird wobei vorzugsweise die Frischluft nach dem Rohrabschnitt (4) und vor dem Motor (3) wenigstens einen Verdichter (9) einer Abgasturbo- und/oder Kompressoreinheit durchströmt.

3. Fahrzeug mit Luftzuführleitung (1) nach Anspruch 1 oder 2, **dadurch gekennzeichnet, dass** das Signal zur Ansteuerung und/oder Anregung der Schalleinbringeinheit (7) zumindest teilweise abhängig von, von der Brennkraftmaschine erzeugten Körperschallanteilen ist wobei die Körperschallanteile an der Brennkraftmaschine und/oder an einer mit der Brennkraftmaschine akustisch wirkverbundenen Komponente abnehmbar sind.

4. Fahrzeug mit Luftzuführleitung (1) nach einem der vorhergehenden Ansprüche, **dadurch gekennzeichnet, dass** die Ansteuerung und/oder Anregung der Schalleinbringeinheit (7) zumindest teilweise mechanisch erfolgt, wobei das Übertragungsmittel (8) vorzugsweise als Rohr- oder Stabverbindung ausgebildet ist, die an einem ersten Endbereich an der Brennkraftmaschine und/oder an einer mit der Brennkraftmaschine wirkverbundenen Komponente verbunden ist und an einem zweiten Endbereich (16) mit der Schalleinbringeinheit (7) verbunden ist, besonders bevorzugt ist der zweite Endbereich (16) mit einer Membran oder einem flexiblen Element versehen, die bzw. das einen Innenraum (17) der Rohrverbindung zum Innenraum (17) des Rohrabschnitts (4) trennt.

5. Fahrzeug mit Luftzuführleitung (1) nach einem der vorhergehenden Ansprüche, **dadurch gekennzeichnet, dass** die Ansteuerung und/oder Anregung der Schalleinbringeinheit (7) zumindest teilweise elektrisch und/oder elektronisch erfolgt, wobei das Übertragungsmittel (8) vorzugsweise als stromleitendes Element ausgebildet ist und ein Stromsignal an eine als Lautsprecher oder Schallwandler ausgebildete Schalleinbringeinheit (7) transportiert.

6. Fahrzeug mit Luftzuführleitung (1) nach einem der vorhergehenden Ansprüche, **dadurch gekennzeichnet, dass** das Signal von einem Mikrofon oder Tonabnehmer im Bereich der Brennkraftmaschine abgegriffen wird und vorzugsweise vor dem Erreichen der Schalleinbringeinheit (7) durch eine Modifikationsvorrichtung (23) modifizierbar ist wobei durch die Modifikationsvorrichtung (23) in Abhängigkeit des Singals und/oder in Abhängigkeit von wenigstens einer weiteren Inputinformation (24, 24') eine Modifikation des Singals ausführbar ist, vorzugsweise sind Fahrzeugbetriebs-, Fahrerwunsch- und/oder Ortsinformationen als Inputinformationen (24, 24') zur Modifikation des Signals verwendbar.

7. Fahrzeug mit Luftzuführleitung (1) nach einem der vorhergehenden Ansprüche, **dadurch gekennzeichnet, dass** die Bewertung des Schalldrucks mittels einer Fourieranalyse mit einem Frequenzabstand von < 4 Hz erfolgt, wobei der Schalldruckpegel mit einer Zeitkonstante ≤ 0,125 s ermittelbar ist.

8. Fahrzeug mit Luftzuführleitung (1) nach einem der vorhergehenden Ansprüche, **dadurch gekennzeichnet, dass** der Rohrabschnitt (4) unmittelbar über wenigstens ein Ankoppelelement (18, 18') mit dem Fahrgastzellengehäuse (6) akustisch verbunden ist, vorzugsweise weist das Ankoppelelement (18, 18') eine Eigenfrequenz im Bereich von 10 - 150 Hz auf, besonders bevorzugt bildet das Ankoppelelement (18, 18') eine Baugruppe mit dem den Rohrabschnitt (4) an dem Fahrgastzellengehäuse (6) befestigenden Fixiermittel (19, 19') und/oder ist zumindest bereichsweise einstückig mit diesem Fixiermittel (19, 19') ausgebildet.

9. Fahrzeug mit Luftzuführleitung (1) nach einem der vorhergehenden Ansprüche, **dadurch gekennzeichnet, dass** der Rohrabschnitt (4) sich mit dem Fahrgastzellengehäuse (6) über eine Projektionsfläche (20) von wenigstens 100 cm², bevorzugt über eine Projektionsfläche (20) von wenigstens 1000 cm², besonders bevorzugt über eine Projektionsfläche (20) von wenigstens 2500 cm² überschneidet und/oder wenigstens zwei den Rohrabschnitt (4) mit dem Fahrgastzellengehäuse (6) akustisch verbindenden Ankoppelelemente (18, 18') einen Abstand (21) von wenigstens 20 cm, bevorzugt eine Abstand (21) von wenigstens 50 cm, besonders bevorzugt eine Abstand (21) wenigstens 100 cm aufweisen.

10. Fahrzeug mit Luftzuführleitung (1) nach einem der vorhergehenden Ansprüche, **dadurch gekennzeichnet, dass** der Rohrabschnitt (4) erste und zweite Bereiche mit unterschiedlicher Elastizität aufweist, vorzugsweise ist die Wandstärke des Rohrabschnittes (4) im ersten Bereich geringer und/oder weniger mit Versteifungselementen versehen als der zweite Bereich, besonders bevorzugt liegen die zwei Bereiche zumindest bereichsweise an gegenüberliegenden Seiten innerhalb einer Querschnittsebene die senkrecht zur Längsachse (25) des Rohrabschnittes (4) verläuft.

11. Fahrzeug mit Luftzuführleitung (1) nach Anspruch 10, **dadurch gekennzeichnet, dass** der erste Bereich im Vergleich zum zweiten Bereich elastischer ausgebildet und derart relativ zu einem Schutzelement (27) angeordnet ist, dass das Schutzelement (27) den ersten Bereich über wenigstens 20 % der Fläche des ersten Bereiches überdeckt, vorzugsweise ist der zweite Bereich im Endmontagezustand von dem Fahrgastzellengehäuse (6) wegweisend und der erste Bereich im Endmontagezustand zum Fahrgastzellengehäuse (6) hinweisend angeordnet wobei das Fahrgastzellengehäuse (6) zumindest einen Teil eines Schutzelementes (27) bildet.

12. Fahrzeug mit Luftzuführleitung (1) nach einem der vorhergehenden Ansprüche, **dadurch gekennzeichnet, dass** die Öffnung (2) des Rohrabschnittes (4) zur Umwelt wenigstens einen runden und/oder ovalen Querschnitt aufweist und/oder der Rohrabschnitt (4) im Bereich der Schalleinbringeinheit (6) einen Frischluftströmungsquerschnitt (28) von wenigstens 10 cm², bevorzugt von wenigstens 20 cm² besonders bevorzugt von wenigstens 30 cm² aufweist.

13. Fahrzeug mit Luftzuführleitung (1) nach einem der vorhergehenden Ansprüche, **dadurch gekennzeichnet, dass** der Rohrabschnitt (4) in dem Teilabschnitt der die Schalleinbringeinheit (6) umfasst einen Volumenbereich von wenigstens 2000 cm³, vorzugsweise von wenigstens 3500 cm³, besonders bevorzugt von wenigstens 4500 cm³ aufweist wobei der Volumenbereich dadurch begrenzt ist, dass innerhalb dessen keine Querschnittsverengung von mehr als 15 % erfolgt.

14. Fahrzeug mit Luftzuführleitung (1) nach einem der vorhergehenden Ansprüche, **dadurch gekennzeichnet, dass** der Rohrabschnitt (4) wenigstens einen Schwingeinflussbereich (29) umfasst, der eine Mantelfläche (30) und eine Schwingeinflussfläche (31) umfasst wobei Mantelfläche (30) und Schwingeinflussfläche (31) unterschiedliche Elastizitäten aufweisen und/oder dass der Rohrabschnitt (4) zumindest bereichsweise an seiner Außenseite mit einer Schall im Nahfeld auslöschenden Rippenstruktur (33) versehen ist.

## Claims

1. Vehicle having an air feed line (1) which, via an opening (2), feeds fresh air from the surroundings for the supply of air to a drive and/or storage assembly, in particular an engine (3), wherein the air feed line (1) comprises a pipe section (4) which is fastened in the region of a passenger compartment housing (6) which at least regionally surrounds a passenger space (5), wherein the pipe section (4) is operatively connected to a sound introduction unit (7) which at least temporarily introduces sound into the pipe section (4), wherein the sound introduction unit (7) is connected to a transmission means (8) and, by way of the transmission means (8), the sound introduction unit (7) can be actuated and/or excited by signals, wherein the pipe section (4) is acoustically coupled to the surroundings and to the passenger space (5) such that the sound introduced into the pipe section (4) by the sound introduction unit (7) is coupled and/or radiated to the surroundings and into the passenger space (5), **characterized in that** the linearly evaluated sound pressure within the passenger space (6) and the linearly evaluated sound pressure in the surroundings at 1 m distance from the opening (2) are equal or differ by at most 3 dB.

2. Vehicle having an air feed line (1) according to Claim 1, **characterized in that** the fresh air is fed at least partially to an internal combustion engine for combustion, wherein it is preferably the case that, downstream of the pipe section (4) and upstream of the engine (3), the fresh air flows through at least one compressor (9) of an exhaust-gas turbocharging unit and/or supercharger unit.

3. Vehicle having an air feed line (1) according to Claim 1 or 2, **characterized in that** the signal for the actuation and/or excitation of the sound introduction unit (7) is at least partially dependent on body-borne sound components generated by the internal combustion engine, wherein the body-borne sound components can be picked off at the internal combustion engine and/or at a component acoustically operatively connected to the internal combustion engine.

4. Vehicle having an air feed line (1) according to one of the preceding claims, **characterized in that** the actuation and/or excitation of the sound introduction unit (7) is performed at least partially mechanically, wherein the transmission means (8) is preferably in the form of a pipe or rod connection which, at a first end region, is connected to the internal combustion engine and/or to a component operatively connected to the internal combustion engine, and, at a second end region (16), is connected to the sound introduction unit (7), it particularly preferably being the case that the second end region (16) is equipped with a diaphragm or a flexible element which separates an interior space (17) of the pipe connection with respect to the interior space (17) of the pipe section (4).

5. Vehicle having an air feed line (1) according to one of the preceding claims, **characterized in that** the actuation and/or excitation of the sound introduction unit (7) is performed at least partially electrically and/or electronically, wherein the transmission means (8) is preferably in the form of a current-conducting element and transports a current signal to a sound introduction unit (7) in the form of a loudspeaker or sound transducer.

6. Vehicle having an air feed line (1) according to one of the preceding claims, **characterized in that** the signal is picked off by a microphone or sound pickup in the region of the internal combustion engine and can preferably be modified by way of a modification device (23) before reaching the sound introduction unit (7), wherein a modification of the signal can be performed by way of the modification device (23) in a manner dependent on the signal and/or in a manner dependent on at least one further item of input information (24, 24'), and items of vehicle operation information, items of driver demand information and/or items of location information can preferably be used as input information (24, 24') for the modification of the signal.

7. Vehicle having an air feed line (1) according to one of the preceding claims, **characterized in that** the evaluation of the sound pressure is performed by way of a Fourier analysis with a frequency interval of < 4 Hz, wherein the sound pressure level can be determined with a time constant of ≤ 0.125 s.

8. Vehicle having an air feed line (1) according to one of the preceding claims, **characterized in that** the pipe section (4) is directly acoustically connected, via at least one coupling element (18, 18'), to the passenger compartment housing (6), and the coupling element (18, 18') preferably has a natural frequency in the range from 10 - 150 Hz, and the coupling element (18, 18') particularly preferably forms an assembly with the fixing means (19, 19') which fastens the pipe section (4) to the passenger compartment housing (6), and/or said coupling element is at least regionally formed integrally with said fixing means (19, 19').

9. Vehicle having an air feed line (1) according to one of the preceding claims, **characterized in that** the pipe section (4) overlaps the passenger compartment housing (6) over a projection area (20) of at least 100 cm², preferably over a projection area (20) of at least 1000 cm², particularly preferably over a projection area (20) of at least 2500 cm², and/or at least two coupling elements (18, 18') which acoustically connect the pipe section (4) to the passenger compartment housing (6) have a spacing (21) of at least 20 cm, preferably a spacing (21) of at least 50 cm, particularly preferably a spacing (21) of at least 100 cm.

10. Vehicle having an air feed line (1) according to one of the preceding claims, **characterized in that** the pipe section (4) has first and second regions of different elasticity, and the wall thickness of the pipe section (4) in the first region is preferably smaller and/or equipped with fewer stiffening elements than the second region, and the two regions are particularly preferably situated at least regionally on opposite sides within a cross-section plane which runs perpendicular to the longitudinal axis (25) of the pipe section (4).

11. Vehicle having an air feed line (1) according to Claim 10, **characterized in that** the first region is of more elastic form than the second region and is arranged relative to a protective element (27) such that the protective element (27) covers the first region over at least 20% of the area of the first region, and preferably, in the fully assembled state, the second region is arranged so as to point away from the passenger compartment housing (6) and, in.the fully assembled state, the first region is arranged so as to point toward the passenger compartment housing (6), wherein the passenger compartment housing (6) forms at least a part of a protective element (27).

12. Vehicle having an air feed line (1) according to one of the preceding claims, **characterized in that** the opening (2) of the pipe section (4) to the surroundings has at least a circular and/or oval cross section, and/or the pipe section (4) has, in the region of the sound introduction unit (6), a fresh-air flow cross section (28) of at least 10 cm², preferably of at least 20 cm² and particularly preferably of at least 30 cm².

13. Vehicle having an air feed line (1) according to one of the preceding claims, **characterized in that** the pipe section (4), in the subsection which comprises the sound introduction unit (6), has a volume region of at least 2000 cm³, preferably of at least 3500 cm³, particularly preferably of at least 4500 cm³, wherein the volume region is limited by the fact that no cross-sectional constriction of greater than 15% occurs within said volume region.

14. Vehicle having an air feed line (1) according to one of the preceding claims, **characterized in that** the pipe section (4) comprises at least one vibration-influencing region (29) which comprises a shell surface (30) and a vibration-influencing surface (31), wherein the shell surface (30) and vibration-influencing surface (31) have different elasticities, and/or **in that** the pipe section (4) is at least regionally equipped, on its outer side, with a rib structure (33) which eliminates sound in the near field.

## Revendications

1. Véhicule avec une conduite d'amenée d'air (1) qui amène par une ouverture (2) de l'air frais provenant de l'atmosphère pour l'alimentation en air d'un groupe d'entraînement et/ou de réservoir, en particulier à un moteur (3), dans lequel la conduite d'amenée d'air (1) comprend une section de tube (4), qui est fixée dans la région d'une enveloppe d'habitacle (6) entourant au moins localement un habitacle (5), dans lequel la section de tube (4) est activement reliée à une unité d'introduction de son (7), qui introduit au moins temporairement un son dans la section de tube (4), dans lequel l'unité d'introduction de son (7) est reliée à un moyen de transmission (8) et l'unité d'introduction de son (7) peut être commandée et/ou excitée par des signaux via le moyen de transmission (8), dans lequel la section de tube (4) est couplée acoustiquement avec l'atmosphère et avec l'habitacle (5), de telle manière que le son introduit dans la section de tube (4) par l'unité d'introduction de son (7) soit couplé et/ou rayonne vers l'atmosphère et dans l'habitacle (5), **caractérisé en ce que** la pression sonore évaluée linéairement à l'intérieur de l'habitacle (6) et la pression sonore évaluée linéairement dans l'atmosphère à une distance de 1 m de l'ouverture (2) sont égales ou diffèrent au maximum de 3 dB.

2. Véhicule avec une conduite d'amenée d'air (1) selon la revendication 1, **caractérisé en ce que** l'air frais est au moins en partie amené à un moteur à combustion interne pour la combustion, dans lequel l'air frais traverse de préférence, après la section de tube (4) et avant le moteur (3), au moins un compresseur (9) d'une unité de compresseur et/ou de turbocompresseur à gaz d'échappement.

3. Véhicule avec une conduite d'amenée d'air (1) selon la revendication 1 ou 2, **caractérisé en ce que** le signal pour la commande et/ou l'excitation de l'unité d'introduction de son (7) est au moins en partie dépendant des parts du bruit de structure produites par le moteur à combustion interne, dans lequel les parts du bruit de structure peuvent être prélevées au moteur à combustion interne et/ou à un composant activement lié acoustiquement au moteur à combustion interne.

4. Véhicule avec une conduite d'amenée d'air (1) selon l'une quelconque des revendications précédentes, **caractérisé en ce que** la commande et/ou l'excitation de l'unité d'introduction de bruit (7) est effectuée au moins en partie mécaniquement, dans lequel le moyen de transmission (8) est réalisé de préférence sous la forme d'une liaison par tube ou par tige, qui est reliée dans une première région d'extrémité au moteur à combustion interne et/ou à un composant activement lié au moteur à combustion interne et dans une deuxième région d'extrémité (16) à l'unité d'introduction de son (7), de préférence encore la deuxième région d'extrémité (16) est munie d'une membrane ou d'un élément flexible, qui sépare un espace intérieur (17) de la liaison par tube de l'espace intérieur (17) de la section de tube (4).

5. Véhicule avec une conduite d'amenée d'air (1) selon l'une quelconque des revendications précédentes, **caractérisé en ce que** la commande et/ou l'excitation de l'unité d'introduction de son (7) est effectuée au moins en partie électriquement et/ou électroniquement, dans lequel le moyen de transmission (8) est réalisé de préférence sous la forme d'un élément conducteur du courant et transporte un signal de courant à une unité d'introduction de son (7) réalisée sous forme de haut-parleur ou de transducteur acoustique.

6. Véhicule avec une conduite d'amenée d'air (1) selon l'une quelconque des revendications précédentes, **caractérisé en ce que** le signal est capté par un microphone ou un capteur de son dans la région du moteur à combustion interne et il peut de préférence être modifié avant d'atteindre l'unité d'introduction de son (7) au moyen d'un dispositif de modification (23), dans lequel une modification du signal peut être effectuée par le dispositif de modification (23) en fonction du signal et/ou en fonction d'au moins une autre information d'entrée (24, 24'), de préférence des informations liées au fonctionnement du véhicule, au souhait du conducteur et/ou à la localisation sont utilisables comme informations d'entrée (24, 24') pour la modification du signal.

7. Véhicule avec une conduite d'amenée d'air (1) selon l'une quelconque des revendications précédentes, **caractérisé en ce que** l'évaluation de la pression sonore est effectuée au moyen d'une analyse de Fourier avec un écartement de fréquence < 4 Hz, dans lequel le niveau de pression sonore est déterminable avec une constante de temps ≤ 0,125 s.

8. Véhicule avec une conduite d'amenée d'air (1) selon l'une quelconque des revendications précédentes, **caractérisé en ce que** la section de tube (4) est acoustiquement reliée à l'enveloppe d'habitacle (6) directement par au moins un élément de couplage (18, 18'), de préférence l'élément de couplage (18, 18') présente une fréquence propre dans le domaine de 10 à 150 Hz, de préférence encore l'élément de couplage (18, 18') forme un groupe structurel avec le moyen de fixation (19, 19') fixant la section de tube (4) à l'enveloppe d'habitacle (6) et/ou est réalisé au moins localement en une seule pièce avec ce moyen de fixation (19, 19').

9. Véhicule avec une conduite d'amenée d'air (1) selon l'une quelconque des revendications précédentes, **caractérisé en ce que** la section de tube (4) présente une intersection avec l'enveloppe d'habitacle (6) sur une surface de projection (20) d'au moins 100 cm², de préférence sur une surface de projection (20) d'au moins 1000 cm², et de préférence encore sur une surface de projection (20) d'au moins 2500 cm², et/ou au moins deux éléments de couplage (18, 18') reliant acoustiquement la section de tube (4) à l'enveloppe d'habitacle (6) présentent un écartement (21) d'au moins 20 cm, de préférence un écartement (21) d'au moins 50 cm, et de préférence encore un écartement (21) d'au moins 100 cm.

10. Véhicule avec une conduite d'amenée d'air (1) selon l'une quelconque des revendications précédentes, **caractérisé en ce que** la section de tube (4) présente des première et deuxième régions d'élasticité différente, de préférence l'épaisseur de paroi de la section de tube (4) dans la première région est plus faible et/ou est moins munie d'éléments de raidissement que la deuxième région, de préférence encore les deux régions sont situées au moins localement sur des côtés opposés à l'intérieur d'un plan de section transversale, qui s'étend perpendiculairement à l'axe longitudinal (25) de la section de tube (4).

11. Véhicule avec une conduite d'amenée d'air (1) selon la revendication 10, **caractérisé en ce que** la première région est plus élastique par comparaison avec la deuxième région et est disposée par rapport à un élément de protection (27), de telle manière que l'élément de protection (27) recouvre la première région sur au moins 20 % de la surface de la première région, de préférence la deuxième région est dans la position de montage finale orientée à l'opposé de l'enveloppe d'habitacle (6) et la première région est dans la position de montage finale dirigée vers l'enveloppe d'habitacle (6), dans lequel l'enveloppe d'habitacle (6) forme au moins une partie de l'élément de protection (27).

12. Véhicule avec une conduite d'amenée d'air (1) selon l'une quelconque des revendications précédentes, **caractérisé en ce que** l'ouverture (2) de la section de tube (4) vers l'atmosphère présente au moins une section transversale ronde et/ou ovale et/ou la section de tube (4) présente dans la région de l'unité d'introduction de son (6) une section transversale d'écoulement d'air frais (28) d'au moins 10 cm², de préférence d'au moins 20 cm², et de préférence encore d'au moins 30 cm².

13. Véhicule avec une conduite d'amenée d'air (1) selon l'une quelconque des revendications précédentes, **caractérisé en ce que** la section de tube (4) présente dans la section partielle, qui comprend l'unité d'introduction de son (6), une région volumique d'au moins 2000 cm³, de préférence d'au moins 3500 cm³, et de préférence encore d'au moins 4500 cm³, dans lequel la région volumique est limitée par le fait qu'à l'intérieur de celle-ci il ne se produit pas de réduction de section transversale de plus de 15 %.

14. Véhicule avec une conduite d'amenée d'air (1) selon l'une quelconque des revendications précédentes, **caractérisé en ce que** la section de tube (4) comprend au moins une région d'influence de vibrations (29), qui comprend une surface latérale (30) et une surface d'influence de vibrations (31), dans lequel la surface latérale (30) et la surface d'influence de vibrations (31) présentent des élasticités différentes et/ou **en ce que** la section de tube (4) est munie au moins localement sur son côté extérieur d'une structure nervurée (33) étouffant le bruit dans le champ proche.
